# EUROPÄISCHE PATENTSCHRIFT

(11) **EP 1 377 728 B1**
(45) Veröffentlichungstag und Bekanntmachung des Hinweises auf die Patenterteilung: **15.06.2005**
(21) Anmeldenummer: 02766621.3
(22) Anmeldetag: 09.04.2002
(51) Int. Cl.: F01C 1/39

(54) **SCHWENKKOLBENVERDRÄNGER**
ROTARY COMPRESSOR
DEPLACEUR DE PISTON OSCILLANT

(30) Priorität: 12.04.2001 DE 10118602
(43) Veröffentlichungstag der Anmeldung: 07.01.2004
(73) Patentinhaber: KNF Neuberger GmbH, D-79112 Freiburg (DE)
(72) Erfinder: BECKER, Erich, 79189 Bad Krozingen (DE)
(74) Vertreter: Maucher, Wolfgang, Dipl.-Ing.
(86) Internationale Anmeldenummer: PCT/EP2002/003920
(87) Internationale Veröffentlichungsnummer: WO 2002/088525

(56) Entgegenhaltungen:
- DE-A- 2 628 365
- FR-A- 1 341 348
- PATENT ABSTRACTS OF JAPAN vol. 007, no. 230 (M-249), 12. Oktober 1983 (1983-10-12) & JP 58 124081 A (KIYATAPIRAA MITSUBISHI KK), 23. Juli 1983 (1983-07-23)

## Beschreibung

Die Erfindung betrifft einen Schwenkkolbenverdränger mit einem Verdrängergehäuse, in dem ein etwa zylindrischer Aufnahmeraum für einen etwa zylindrischen, im Außendurchmesser kleineren und exzentrisch zum Aufnahmeraum auf einem Exzenterantrieb gelagerten Schwenkkolben vorgesehen ist, der zwischen seiner Außenwand und der Innenwand des Aufnahmeraums einen etwa sichelförmigen Zwischenraum bildet, welcher durch einen, zwischen einer im Gehäuse befindlichen Einlaßöffnung und einer Auslaßöffnung angeordneten Trennsteg in einen Druckraum und einen Saugraum geteilt ist, wobei die einerseits mit dem Gehäuse und andererseits mit dem Schwenkkolben verbundenen, äußeren und inneren Befestigungsstellen des Trennstegs in Umfangsrichtung des Schwenkkolbens versetzt zueinander angeordnet sind und wobei der Trennsteg aus biegbarem Material besteht.

Aus der DE 26 28 365 A1 ist bereits ein Schwenkkolbenverdränger der eingangs erwähnten Art bekannt, in dessen Verdrängergehäuse ein etwa zylindrischer Aufnahmeraum für einen etwa zylindrischen, im Außendurchmesser kleineren und exzentrisch zum Aufnahmeraum auf einem Exzenterantrieb gelagerten Schwenkkolben vorgesehen ist. Dieser Schwenkkolben bildet zwischen seiner Außenwand einerseits und der Innenwand des Aufnahmeraums andererseits einen etwa sichelförmigen Zwischenraum, der durch einen Trennsteg in einen Druckraum und einen Saugraum geteilt ist. Dieser Trennsteg, dessen in Umfangsrichtung des Schwenkkolbens versetzt zueinander angeordneten Befestigungsstellen einerseits mit dem Gehäuse und andererseits mit dem Schwenkkolben verbunden sind, kann aus biegbarem Material hergestellt werden. In diesem Zusammenhang ist in der DE 26 28 365 A1 ausdrücklich erwähnt, daß der Trennsteg auch aus einem flexiblen Werkstoff, beispielsweise einem dünnen Federmetallstreifen oder einem Federstreifenpaket, oder aus einem elastomerischen Werkstoff, beispielsweise verstärktem Gummi, oder als eine aus solchen Werkstoffen zusammengesetzte Konstruktion hergestellt werden kann, wobei der Trennsteg stets eine gleichmäßige Dicke aufweist.

Obwohl in der DE 26 28 365 A1 hervorgehoben ist, daß der Trennsteg an seinen wulstförmigen Befestigungsstellen scharnierartig drehbar in zugeordneten Aussparungen des Schwenkkolbens einerseits und des Gehäuses andererseits gelagert ist, schließt die DE 26 28 365 A1 nicht aus, daß der u.a. auch aus elastischen oder flexiblen Werkstoffen oder Werkstofflagen hergestellte Trennsteg die Elastizität des dafür verwendeten Materials wenigstens annähernd beibehält. Bei einem derart biegbaren Trennsteg besteht jedoch das Problem, daß das dabei verwendete Material die während des Betriebs des vorbekannten Schwenkkolbenverdrängers auftretenden Zugkräfte noch vergleichsweise gut aufzunehmen vermag, daß aber ebenfalls durch die Oszillationsbewegung des Schwenkkolbens bewirkte Stauchungen des Trennstegs zu unerwünschten Verformungen des Trennstegs im Verlauf seiner Längserstreckung und dadurch zu erhöhten Materialermüdungen führen können.

Man kennt auch bereits einen sogenannten Rollkolbenverdichter, der ein Verdichtergehäuse mit einem etwa zylindrischen Aufnahmeraum hat. Im Aufnahmeraum ist ein ebenfalls etwa zylindrischer, im Außendurchmesser kleinerer Rollkolben vorgesehen, der exzentrisch zum Aufnahmeraum auf einem Exzenterantrieb gelagert ist. Der vorbekannte Rollkolbenverdichter weist ein metallenes Verbindungsglied auf, das einerseits am Rollkolben und andererseits an der den Aufnahmeraum begrenzenden Umfangswand gelenkig gehalten ist. Das Verbindungsglied, das den Saugraum vom Druckraum trennt, besteht aus einem mit bolzenförmigen Anlenkungsgliedern versehenen Kreisbogenstück, welches sich beim Abwälzen des Rollkolbens in eine Aussparung der Gehäusewand dicht einlegt, wodurch ein sanftes rollendes Überlaufen des Rollkolbens erzielt wird. Während der Auslaßschlitz mit der Druckseite dauernd in Verbindung steht, steuert das Verbindungsglied bei seiner Schwenkbewegung den Einlaßschlitz dieses ansonsten ventillosen Einzelverdichters.

Bei diesem vorbekannten Rollkolbenverdichter sind dynamische Lager und Dichtungen erforderlich, die ständig einer ausreichenden Schmierung bedürfen. Darüber hinaus bedürfen auch die als Gelenk wirkenden Anlenkungsglieder des Verbindungsgliedes einer solchen Schmierung. Eine solche Schmierung kann jedoch zu einem unerwünschten Eintrag des Schmierstoffes in das Fördermedium führen.

Man hat auch bereits einen Verdränger geschaffen, bei dem ein im Verdrängergehäuse gehaltener Trennsteg in einer Aussparung im Rollkolben vorsteht, die sich in Richtung zum Trennsteg keilförmig verjüngt (vgl. US-PS 4 157 882). Dieser Trennsteg wird beidseits von Dichtleisten beaufschlagt, die im Rollkolben verschieblich geführt und mittels Druckfedern dichtend an den Trennsteg gepreßt sind.

Da sich mit Hilfe der Dichtleisten nur eine linienförmige Abdichtung im Arbeitsraum erreichen läßt, ist der mit diesen vorbekannten Verdrängern erreichbare Arbeitsdruck eher begrenzt. Darüber hinaus reiben bei diesem vorbekannten Verdränger im Bereich des Trennsteges verschiedene metallene Teile aneinander, so daß sich ein Fördern abrassiver Medien verbietet und dieser Verdränger nur einen eingeschränkten Einsatzbereich hat.

Aus der DE-OS 27 51 384 ist ein Schwenkkolbenverdränger bekannt, bei dem der zwischen Schwenkkolben-Außenwand und der Innenwand des Aufnahmeraums verbleibende sichelförmige Zwischenraum durch einen Trennsteg geteilt ist, der aus einem elastischen Material besteht. Dieser Trennsteg, der etwa radial zum Schwenkkolben orientiert ist, wird bei der Abrollbewegung des Schwenkkolbens an der Innenwand des Aufnahmeraums zyklisch gestaucht und gestreckt. Aufgrund dieser Streck- und Stauchbelastungen wird das elastische Material des Trennstegs derart beansprucht, daß dem mit dem Schwenkkolben verbundenen Trennsteg nur eine vergleichsweise kurze Lebensdauer beschieden ist.

Es besteht daher insbesondere die Aufgabe, einen vielseitig einsetzbaren und dauerhaft belastbaren Schwenkkolbenverdränger der eingangs erwähnten Art zu schaffen, der möglichst wartungsarm ist.

Die erfindungsgemäße Lösung dieser Aufgabe besteht bei dem Schwenkkolbenverdränger der eingangs erwähnten Art insbesondere darin, daß der Trennsteg nahe seiner beiden Befestigungsenden Biegeabschnitte und dazwischen einen demgegenüber biegesteiferen Zwischenabschnitt aufweist. Der ebenfalls aus biegbarem Material hergestellte Trennsteg des erfindungsgemäßen Schwenkkolbenverdrängers hat einen Zwischenabschnitt, der im Vergleich zu den nahe den Befestigungsenden vorgesehenen Biegeabschnitten biegesteifer ausgestaltet und daher gegen Stauchungen des Trennstegs vergleichsweise unempfindlich ist. Die erfindungsgemäße Ausgestaltung des Trennstegs erlaubt es, dass dieser Trennsteg die relativ großen Zug- und insbesondere die Stauchkräfte aufzunehmen vermag, die durch die bei einem schnell-laufenden Schwenkkolbenverdichter am Trennsteg einwirkenden Massenkräfte entstehen können. Da nämlich der Trennsteg mit seinem als Anlenkungsstelle am Schwenkkolben dienenden Stegende durch den oszillierenden Schwenkkolben etwa auf einem Kreisbogen im Aufnahmeraum rauf- und runterbewegt wird, wirken auf den Trennsteg erhebliche Kräfte ein, von denen insbesondere die Druck- oder Stauchkräfte das biegsame Material des Trennstegs erheblich beanspruchen können. Bei dem erfindungsgemäßen Schwenkkolbenverdränger wirkt die biegesteifere Ausgestaltung des Trennsteg-Zwischenabschnitts einer durch Stauchungen bewirkten Verformung des Trennstegs in diesem Bereich wirkungsvoll entgegen. Demgegenüber sind die Biegeabschnitte wesentlich biegsamer ausgestaltet und erleichtern ein scharnierartiges Abkippen des Trennstegs in diesem nahe den Befestigungsenden angeordneten Bereich.

Auch der erfindungsgemäße Schwenkkolbenverdränger weist keine aneinander reibenden metallenen Teile auf, die abrassiven Medien nicht ausgesetzt werden dürften oder eine zusätzliche Schmierung im Bereich des Aufnahmeraumes erforderlich machen. Da der einerseits mit dem Gehäuse und andererseits mit dem Schwenkkolben verbundene Trennsteg zwischen seiner äußeren und inneren Befestigungsstelle etwa spiralförmig verläuft, wird dieser Trennsteg beim Abrollen des Schwenkkolbens nur einer Biegebeanspruchung, nicht aber zusätzlichen Streck- und Stauchbelastungen ausgesetzt. Da der Trennsteg, der nur aus biegbarem Material bestehen -, nicht aber unbedingt aus elastischem Material hergestellt sein muß, während des Betriebs des erfindungsgemäßen Schwenkkolbenverdrängers nur vergleichsweise geringen Belastungen ausgesetzt ist, zeichnet sich der erfindungsgemäße Schwenkkolbenverdränger insoweit durch eine lange Lebensdauer und eine vielseitige Einsetzbarkeit aus. Die lange Lebensdauer wird noch dadurch erhöht, daß der biegsame Trennsteg keiner elastischen Verformung ausgesetzt ist, so daß eine mit zusätzlichem Energieaufwand und mit erhöhter Erwärmung verbundene Walkarbeit am Trennsteg vermieden werden kann.

Es ist ein besonderer Vorteil des erfindungsgemäßen Schwenkkolbenverdrängers, daß der Trennsteg der Kolbenbewegung ohne elastische Verformung oder Reibung verursachende Bewegung allein durch scharnierartiges Abkippen folgt.

Zweckmäßig ist es, wenn die äußere Befestigungsstelle des Trennstegs an dem Gehäuse zwischen der Einlaßöffnung und der Auslaßöffnung und die innere Befestigungsstelle in Umfangsrichtung derart versetzt zu einer äußeren Befestigungsstelle am Schwenkkolben angeordnet ist, daß der Trennsteg in Anlageposition an der Innenwand des Aufnahmeraums die Ein- oder Auslaßöffnung überdeckt. Somit wird der Trennsteg während der Abrollbewegungen des Schwenkkolbens derart dichtend gegen die Ein- oder Auslaßöffnung gedrückt, daß eine leistungsmindernde Rückströmung des Fördermediums vermieden werden kann.

Zweckmäßig kann es sein, wenn der Trennsteg in Anlageposition an der Innenwand des Aufnahmeraums die Öffnung des Einlaßkanals überdeckt.

Eine bevorzugte Ausführungsform, die sich durch eine besonders hohe Arbeitsleistung auszeichnet, sieht vor, daß die äußere Befestigungsstelle des Trennstegs an dem Gehäuse zwischen der Einlaßöffnung und der Auslaßöffnung nahe an der Auslaßöffnung und die innere Befestigungsstelle des Trennstegs an dem Schwenkkolben neben der Einlaßöffnung, der Auslaßöffnung abgewandt, angeordnet sind.

Ein scharnierartiges Abkippen des Trennsteges während der Abrollbewegungen des Schwenkkolbens wird erleichtert, wenn der Trennsteg an seinen Befestigungsenden wulstartige, vorzugsweise im Querschnitt etwa runde oder gerundete Anformungen aufweist und wenn im Gehäuse und dem Schwenkkolben dazu passende Befestigungsausnehmungen vorgesehen sind.

Um auch die auf den Trennsteg einwirkenden Biegebelastungen weitestgehend zu reduzieren und um die Lebensdauer noch zusätzlich zu erhöhen ist es zweckmäßig, wenn die wulstartigen Befestigungs-Anformungen des Trennstegs an gegenüberliegenden Seiten seiner Mittellängsebene vorstehen und wenn der Trennsteg vorzugsweise im Längsschnitt im weitesten Sinne etwa S-förmig ausgebildet ist.

Da der Trennsteg des erfindungsgemäßen Schwenkkolbenverdrängers nicht notwendig aus elastischem Material hergestellt sein muß, sondern auch aus allein biegsamem Material bestehen kann, kann der Trennsteg beispielsweise aus flexiblem Kunststoff und/oder einem Elastomer und/oder aus Federstahl bestehen.

Um die Biegebewegungen des Trennsteges zu erleichtern, kann es zweckmäßig sein, wenn die beiden Biegeabschnitte des Trennstegs einen geringeren Querschnitt als der Zwischenabschnitt aufweisen.

Bei einer umsteuerbaren, d.h. drehrichtungsvariablen Ausführungsform des erfindungsgemäßen Schwenkkolbenverdrängers muß der Trennsteg das Drehmoment des Schwenkkolbens nicht nur als Zugkraft, sondern auch als Druckkraft aufnehmen können. Dies kann durch eine entsprechende, beispielsweise verdickte Formgebung des Trennsteges und/oder etwa eine in den Trennsteg eingearbeitete Verstärkung erreicht werden. So sieht eine bevorzugte Ausführungsform gemäß der Erfindung vor, daß der Zwischenabschnitt des Trennstegs eine Verstärkung, vorzugsweise eine Armiereinlage zur Erhöhung der Drucksteifigkeit in der Verbindungsebene zwischen den Befestigungsenden aufweist.

Um zusätzliche, auf den Trennsteg einwirkende Quetschbelastungen zu vermeiden, kann es zweckmäßig sein, wenn das Gehäuse und/oder der Schwenkkolben im Umfangsverlauf des Trennstegs Ausnehmungen zur zumindest teilweisen Aufnahme des Trennstegs aufweisen.

Ein Kurzschluß zwischen Druck- und Saugraum läßt sich wirkungsvoll vermeiden, wenn seitlich neben dem Schwenkkolben zwischen zumindest einer seiner Seitenwände und dem Gehäuse beziehungsweise einer Antriebswellenführung wenigstens eine umfänglich geschlossene Abdichtung vorgesehen ist. Dabei können als Abdichtungen Ringdichtungen und/oder Balgdichtungen vorgesehen sein.

Eine vorteilhafte Ausführungsform gemäß der Erfindung sieht vor, daß der Schwenkkolbenverdränger als Verdichter ausgebildet ist und daß der Verdichter vorzugsweise wenigstens ein Auslaßventil hat.

Eine andere weiterbildende Ausführungsform gemäß der Erfindung besteht darin, daß der Schwenkkolbenverdränger Teil eines Druckluftmotors ist und daß dazu wenigstens zwei axial nebeneinander angeordnete Schwenkkolbenverdränger mit in Rotationsrichtung vorzugsweise um 180° versetzten Schwenkkolben vorgesehen sind. Sind die Schwenkkolben um 180° versetzt angeordnet, so wird bei der 12 Uhr-Stellung eines Schwenkkolbens ein Überströmen der Druckluft zwischen Einlaß- und Auslaßöffnung verhindert. Auf diese Weise ist ein Anlauf des Motors aus jeder Stellung heraus gewährleistet.

Weiterbildungen gemäß der Erfindung sind in weiteren Ansprüchen dargestellt. Nachstehend wird die Erfindung anhand vorteilhafter Ausführungen in Verbindung mit den Ansprüchen noch näher erläutert.

Es zeigt in schematischer Darstellung:
- Fig. 1: einen als Flüssigkeitspumpe ausgestalteten Schwenkkolbenverdränger in einem Längsschnitt (Fig. 1a) und einem Querschnitt (Fig. 1b),
- Fig. 2: den Schwenkkolbenverdränger aus Figur 1 in einer gegenüber Figur 1 um 90° versetzten Schwenkposition seines Schwenkkolbens,
- Fig. 3: den Schwenkkolbenverdränger aus Figur 1 und 2 in einer gegenüber Figur 1 um 180° versetzten Schwenkposition seines Schwenkkolbens,
- Fig. 4: einen mit Figur 1 bis 3 vergleichbaren, hier aber als Verdichter ausgebildeten Schwenkkolbenverdränger in einem Längsschnitt (Fig. 4a) und einem Querschnitt (Fig. 4b),
- Fig. 5: einen als zweistufiger Druckluftmotor ausgestalteten Schwenkkolbenverdränger in einem Querschnitt,
- Fig. 6: den für einen der zuvor dargestellten Schwenkkolbenverdränger bestimmten und den Aufnahmeraum dieses Schwenkkolbenverdrängers in einen Saugraum sowie einen Druckraum unterteilenden Trennsteg und
- Fig. 7: eine abgewandelte Ausführung eines solchen Trennsteges.

In den Figuren 1 bis 5 sind verschiedene Ausführungen 1, 2, 3 eines Schwenkkolbenverdrängers dargestellt. Die Schwenkkolbenverdränger 1, 2 und 3 weisen ein Verdrängergehäuse 4 auf, das zumindest einen etwa zylindrischen Aufnahmeraum 5 umgrenzt. In dem zumindest einen Aufnahmeraum 5 ist ein etwa zylindrischer und im Außendurchmesser etwas kleinerer Schwenkkolben 6 vorgesehen. Der Schwenkkolben 6 des zumindest einen Aufnahmeraumes 5 ist auf einem Exzenterantrieb 7 gelagert.

Wie aus den Figuren 1 bis 4 deutlich wird, bildet der Schwenkkolben 6 zwischen seiner Außenwand und der Innenwand des Aufnahmeraumes 5 einen etwa sichelförmigen Zwischenraum. Dieser Zwischenraum wird durch einen Trennsteg 8 in einen Druckraum 9 und einen Saugraum 10 geteilt.

Der mit seinem einen Stegende mit dem Schwenkkolben 6 verbundene Trennsteg 8 ist mit seinem anderen Stegende zwischen einer im Verdrängergehäuse 4 befindlichen Einlaßöffnung 11 und einer Auslaßöffnung 12 am Verdrängergehäuse 4 gehalten.

In den Figuren 1 bis 4 ist erkennbar, daß der Trennsteg 8 zwischen seiner äußeren und inneren Befestigungsstelle in Bezug auf den Mittelpunkt des Aufnahmeraumes etwa spiralförmig verläuft. Dazu sind die äußeren und inneren Befestigungsstellen des Trennstegs 8 in Umfangsrichtung des Schwenkkolbens 6 versetzt zueinander angeordnet.

Aus einem Vergleich der Figuren 1 bis 3 ist ersichtlich, daß der Trennsteg 8 während der Abrollbewegungen des Schwenkkolbens 6 am Gehäuse-Innenumfang nur einer Biegebeanspruchung im Bereich seiner Befestigungsstellen, nicht aber zusätzlich übermäßigen Zug- oder Stauchbelastungen ausgesetzt ist. Der Trennsteg 8 kann daher aus allein biegsamem Material bestehen und muß nicht unbedingt auch aus elastischem Material hergestellt werden. So kann der Trennsteg 8 aus flexiblem Kunststoff, einem Elastomer und/oder aus Federstahl bestehen.

Die hier dargestellten Schwenkkolbenverdränger 1, 2, 3 weisen keine aneinander reibenden metallenen Teile auf, die abrassiven Medien nicht ausgesetzt werden dürften oder eine zusätzliche Schmierung im Bereich des Aufnahmeraumes erforderlich machen. Da der einerseits mit dem Verdrängergehäuse 4 und andererseits mit dem Schwenkkolben 6 verbundene Trennsteg 8 zwischen seiner äußeren und inneren Befestigungsstelle etwa spiralförmig verläuft, wird dieser Trennsteg 8 beim Abrollen des Schwenkkolbens 6 nur einer Biegebeanspruchung ausgesetzt. Da der biegsame Trennsteg 8 keiner elastischen Verformung ausgesetzt ist, wird einem mit zusätzlichem Energieaufwand und erhöhter Erwärmung verbundene Walkarbeit am Trennsteg 8 vermieden. Die hier dargestellten Schwenkkolbenverdränger 1, 2, 3 zeichnen sich daher durch eine lange Lebensdauer und ihre vielseitige Einsetzbarkeit aus.

Wie insbesondere aus Figur 1a deutlich wird, ist die äußere Befestigungsstelle des Trennstegs 8 am Verdrängergehäuse 4 zwischen der Einlaßöffnung 11 und der Auslaßöffnung 12 und die innere Befestigungsstelle am Schwenkkolben 6 in Umfangsrichtung mit Abstand derart versetzt zueinander angeordnet, daß der Trennsteg 8 in Anlageposition an der Innenwand des Aufnahmeraums die Einlaßöffnung 11 überdeckt. Somit wird ein unerwünschter Rückstrom des zum Auslaß verdrängten Fördermediums durch die Einlaßöffnung 11 verhindert.

Gleichzeitig ist der das Drehmoment des Schwenkkolbens 8 aufnehmende und diesem am Drehen um die Achse hindernde Trennsteg 8 hier nur einer Zugbelastung ausgesetzt.

Um ein möglichst hohes Verdrängungsvolumen pro Pumpzyklus zu erreichen, ist die äußere Befestigungsstelle des Trennstegs an dem Gehäuse zwischen der Einlaßöffnung 11 und der Auslaßöffnung 12 nahe an der Auslaßöffnung 12 und die innere Befestigungsstelle des Trennstegs 8 an dem Schwenkkolben 6 neben der Einlaßöffnung 11, der Auslaßöffnung 12, abgewandt angeordnet.

Der Trennsteg 8 kann an den Schwenkkolben 6 außenseitig fest angeformt sein. Hier ist der Trennsteg 8 jedoch sowohl am Verdrängergehäuse 4 als auch am Schwenkkolben 6 lösbar gehalten. Der Trennsteg 8 weist dazu an seinen Befestigungsenden wulstartige, vorzugsweise im Querschnitt etwa runde oder gerundete Anformungen 15 auf, die im Gehäuse 4 und am Schwenkkolben 6 in dazu passenden Befestigungsausnehmungen gehalten sind. Diese wulstartigen Befestigungsanformungen 15, die ein scharnierartiges Abkippen des Trennsteges 8 während der Abrollbewegung des Schwenkkolbens 6 erleichtern, stehen an gegenüberliegenden Seiten der Trennsteg-Mittellängsebene vor und geben dem Trennsteg 8 dadurch einen nahezu S-förmigen Außenumriß.

Um auch ein verschleißendes Quetschen des Trennsteges 8 während der Abrollbewegung des Schwenkkolbens 6 zu vermeiden, weisen das Gehäuse 4 und der Schwenkkolben 6 im Umfangsverlauf des Trennstegs 8 Ausnehmungen zur zumindest teilweisen Aufnahme des Trennstegs 8 auf.

Wie in Figur 1b erkennbar ist, ist der Aufnahmeraum der in den Figuren 1 bis 3 dargestellten Flüssigkeitspumpe hermetisch dicht ausgebildet. Dazu ist seitlich neben dem Schwenkkolben 6 an dessen antriebsseitiger Seitenwand und einer benachbarten Antriebswellenführung 13 eine umfänglich geschlossene Abdichtung 16 vorgesehen, die hier als Balgdichtung ausgestaltet ist.

Aus einem Vergleich der Figuren 1a bis 3a einerseits und der Figuren 1b bis 3b andererseits ist zu entnehmen, daß der Schwenkkolben 6 eine zentrische Öffnung 17 zur Aufnahme eines Wälzlagers 18 oder dergleichen Exzenterlagers aufweist, welches Exzenterlager seinerseits auf einem Exzenterzapfen 19 des Exzenterantriebs 7 gelagert ist.

Der in Figur 4 dargestellte Schwenkkolbenverdränger 2 ist als Verdichter ausgebildet. Um ein Rückströmen der verdichteten Gase zu verhindern, ist ein Auslaßventil 20 vorgesehen. Das Auslaßventil 20 weist eine zentral gehaltene Membranscheibe auf, welche die Auslaßöffnungen 12 am Verdrängergehäuse 4 verschließen. Der als Verdichter ausgebildete Schwenkkolbenverdränger 2 benötigt beispielsweise beim Pumpen von Luft keine Balgdichtung 16. Eine solche Balgdichtung 16 (vgl. Fig. 1b bis 3b) wird nur bei einem Verdichter 2 benötigt, der beispielsweise giftige, teurere oder radioaktive Gase zu pumpen hat. Um das Überströmen des Gases von der Druck- zur Saugseite zu minimieren, können die Seitenflächen des Schwenkkolbens 6 mit in Figur 4 nicht sichtbaren Dichtringen abgedichtet sein.

In Figur 5 ist ein Schwenkkolbenverdränger 3 dargestellt, der hier als Druckluftmotor dient. Um ein Anlaufen des Motors aus jeder Schwenkkolbenstellung heraus zu gewährleisten, weist der als Druckluftmotor ausgestaltete Schwenkkolbenverdränger 3 zwei um 180° versetzte Schwenkkolben 6 auf, die auch bei der 12 Uhr-Stellung eines Schwenkkolbens 6 ein Überströmen der Druckluft zwischen Ein- und Auslaßöffnung 11, 12 verhindern.

Die hier dargestellten Schwenkkolbenverdränger und insbesondere die Flüssigkeitspumpe 1 gemäß den Figuren 1 bis 3 kann auch als umsteuerbare, d.h. drehrichtungsvariable Pumpe ausgestaltet sein. Da der Trennsteg 8 bei einer solchen umsteuerbaren Flüssigkeitspumpe 1 das Drehmoment des Schwenkkolbens 6 nicht nur als Zugkraft, sondern auch als Druckkraft aufnehmen muß, ist eine zumindest bereichsweise Verstärkung des Trennsteges 8 zweckmäßig. Bei allen hier dargestellten Schwenkkolbenverdrängern muß der Trennsteg 8 darüber hinaus auch die Druckunterschiede zwischen dem Druckraum 9 und dem Saugraum 10 aufnehmen können. Auch dazu sind entsprechende Verstärkungen und Abstützungsmöglichkeiten vorteilhaft. Eine solche Verstärkung kann beispielsweise durch die in Figur 6 dargestellte Formgebung des Trennstegs 8 erfolgen, bei welcher die beiden Biegeabschnitte des Trennstegs einen geringeren Querschnitt als der verdickte Zwischenabschnitt 22 aufweisen. Zusätzlich oder stattdessen kann es auch zweckmäßig sein, wenn der Trennsteg 8 im Bereich seines Zwischenabschnittes 22 eine Armiereinlage 21 aufweist, mit welcher sich die Drucksteifigkeit in der Verbindungsebene zwischen den Befestigungsenden des Trennsteges 8 erhöhen läßt (Fig.7).

## Patentansprüche

1. Schwenkkolbenverdränger (1, 2, 3) mit einem Verdrängergehäuse (4), in dem ein etwa zylindrischer Aufnahmeraum (5) für einen etwa zylindrischen, im Außendurchmesser kleineren und exzentrisch zum Aufnahmeraum (5) auf einem Exzenterantrieb (7) gelagerten Schwenkkolben (6) vorgesehen ist, der zwischen seiner Außenwand und der Innenwand des Aufnahmeraums (5) einen etwa sichelförmigen Zwischenraum bildet, welcher durch einen, zwischen einer im Gehäuse (4) befindlichen Einlaßöffnung (11) und einer Auslaßöffnung (12) angeordneten Trennsteg (8) in einen Druckraum (9) und einen Saugraum (10) geteilt ist, wobei die einerseits mit dem Gehäuse (4) und andererseits mit dem Schwenkkolben (6) verbundenen, äußeren und inneren Befestigungsstellen des Trennstegs (8) in Umfangsrichtung des Schwenkkolbens (6) versetzt zueinander angeordnet sind und wobei der Trennsteg (8) aus biegbarem Material besteht, **dadurch gekennzeichnet, daß** der Trennsteg (8) nahe seiner beiden Befestigungsenden Biegeabschnitte und dazwischen einen demgegenüber biegensteiferen Zwischenabschnitt (22) aufweist.

2. Schwenkkolbenverdränger nach Anspruch 1, **dadurch gekennzeichnet, daß** der Trennsteg (8) der Kolbenbewegung ohne elastische Verformung oder Reibung verursachende Bewegung durch scharnierartiges Abkippen folgt.

3. Schwenkkolbenverdränger nach Anspruch 1 oder 2, **dadurch gekennzeichnet, daß** die äußere Befestigungsstelle des Trennstegs (8) an dem Gehäuse (4) zwischen der Einlaßöffnung (11) und der Auslaßöffnung (12) und die innere Befestigungsstelle in Umfangsrichtung derart versetzt zu der äußere Befestigungsstelle am Schwenkkolben (6) angeordnet sind, daß der Trennsteg (8) in Anlageposition an der Innenwand des Aufnahmeraums (5) die Ein- oder Auslaßöffnung (11, 12) überdeckt.

4. Schwenkkolbenverdränger nach einem der Ansprüche 1 bis 3, **dadurch gekennzeichnet, daß** der Trennsteg (8) in Anlageposition an der Innenwand des Aufnahmeraums (5) die Einlaßöffnung (11) überdeckt.

5. Schwenkkolbenverdränger nach einem der Ansprüche 1 bis 4, **dadurch gekennzeichnet, daß** die äußere Befestigungsstelle des Trennstegs (8) an dem Verdrängergehäuse (4) zwischen der Einlaßöffnung (11) und der Auslaßöffnung (12) nahe an der Auslaßöffnung (12) und die innere Befestigungsstelle des Trennstegs (8) an dem Schwenkkolben (6) neben der Einlaßöffnung (11), der Auslaßöffnung (12) abgewandt, angeordnet sind.

6. Schwenkkolbenverdränger nach einem der Ansprüche 1 bis 5, **dadurch gekennzeichnet, daß** der Trennsteg (8) an seinen Befestigungsenden wulstartige, vorzugsweise im Querschnitt etwa runde oder gerundete Anformungen (15) aufweist und daß im Gehäuse (4) und dem Schwenkkolben (1, 2, 3) dazu passende Befestigungsausnehmungen vorgesehen sind.

7. Schwenkkolbenverdränger nach einem der Ansprüche 1 bis 6, **dadurch gekennzeichnet, daß** die wulstartigen Befestigungs-Anformungen (15) des Trennstegs (8) an gegenüberliegenden Seiten seiner Mittellängsebene vorstehen und daß der Trennsteg (8) im Längsschnitt etwa S-förmig ausgebildet ist.

8. Schwenkkolbenverdränger nach einem der Ansprüche 1 bis 7, **dadurch gekennzeichnet, daß** der Trennsteg (8) aus flexiblem Kunststoff und/oder einem Elastomer und/oder aus Federstahl besteht.

9. Schwenkkolbenverdränger nach einem der Ansprüche 1 bis 8, **dadurch gekennzeichnet, daß** die beiden Biegeabschnitte des Trennstegs einen geringeren Querschnitt als der Zwischenabschnitt (22) aufweisen.

10. Schwenkkolbenverdränger nach einem der Ansprüche 1 bis 9, **dadurch gekennzeichnet, daß** der Zwischenabschnitt (22) des Trennstegs (8) eine Verstärkung, vorzugsweise eine Armiereinlage (21) zur Erhöhung der Drucksteifigkeit in der Verbindungsebene zwischen den Befestigungsenden aufweist.

11. Schwenkkolbenverdränger nach einem der Ansprüche 1 bis 10, **dadurch gekennzeichnet, daß** das Verdrängergehäuse (4) und/oder der Schwenkkolben (6) im Umfangsverlauf des Trennstegs (8) Ausnehmungen zur zumindest teilweisen Aufnahme des Trennstegs (8) aufweisen.

12. Schwenkkolbenverdränger nach einem der Ansprüche 1 bis 11, **dadurch gekennzeichnet, daß** seitlich neben dem Schwenkkolben (6) zwischen zumindest einer seiner Seitenwände und dem Gehäuse (4) beziehungsweise einer Antriebswellenführung (13), wenigstens eine umfänglich geschlossene Abdichtung (16) vorgesehen ist.

13. Schwenkkolbenverdränger nach einem der Ansprüche 1 bis 12, **dadurch gekennzeichnet, daß** als Abdichtungen (16) Ringdichtungen und/oder Balgdichtungen vorgesehen sind.

14. Schwenkkolbenverdränger nach einem der Ansprüche 1 bis 13, **dadurch gekennzeichnet, daß** der Schwenkkolben (6) eine zentrische Öffnung (17) zur Aufnahme eines Exzenterlagers, vorzugsweise eines Wälzlagers (18) aufweist, das seinerseits auf einem Exzenterzapfen (19) des Exzenterantriebs (7) gelagert ist.

15. Schwenkkolbenverdränger nach einem der Ansprüche 1 bis 14, **dadurch gekennzeichnet, daß** der Schwenkkolbenverdränger (2) als Verdichter ausgebildet ist und daß der Verdichter vorzugsweise wenigstens ein Auslaßventil (22) hat.

16. Schwenkkolbenverdränger nach einem der Ansprüche 1 bis 15, **dadurch gekennzeichnet, daß** er Teil eines Druckluftmotors ist und daß dazu wenigstens zwei axial nebeneinander angeordnete Schwenkkolbenverdränger (3, 3') mit in Rotationsrichtung vorzugsweise um 180° versetzten Schwenkkolben (6) vorgesehen sind.

## Claims

1. Swivelling piston displacer (1, 2, 3) having a displacement housing (4) in which is provided a substantially cylindrical receiving chamber (5) for a substantially cylindrical swivelling piston (6) which is smaller in its external diameter and mounted eccentrically with respect to the receiving chamber (5) on an eccentric drive (7), said piston forming, between its outer wall and the inner wall of the receiving chamber (5), a substantially sickle-shaped intermediate space which is divided into a pressure chamber (9) and an intake chamber (10) by a dividing strip disposed between an inlet opening (11) provided in the housing (4) and an outlet opening (12), while the external and internal fixing points of the dividing strip (8) which are attached to the housing (4) on the one hand and to the swivelling piston (6) on the other hand are offset from one another in the circumferential direction of the swivelling piston (6) and the dividing strip (8) consists of flexible material, **characterised in that** the dividing strip (8) has bending sections close to its two attachment ends and between them an intermediate section (22) which is more rigid than them.

2. Swivelling piston displacer according to claim 1, **characterised in that** the dividing strip (8) follows the movement of the piston without any elastic deformation or friction-producing movement by tilting in the manner of a hinge.

3. Swivelling piston displacer according to claim 1 or 2, **characterised in that** the external fixing point of the dividing strip (8) on the housing (4) between the inlet opening (11) and the outlet opening (12) and the inner fixing point are offset in the circumferential direction relative to the external fixing point on the swivelling piston (6) such that, in the position of abutment on the inner wall of the receiving chamber (5), the dividing strip (8) covers the inlet or outlet opening (11, 12).

4. Swivelling piston displacer according to one of claims I to 3, **characterised in that**, in the position of abutment on the inner wall of the receiving chamber (5), the dividing strip (8) covers the inlet opening (11).

5. Swivelling piston displacer according to one of claims 1 to 4, **characterised in that** the external fixing point of the dividing strip (8) on the displacer housing (4) between the inlet opening (11) and the outlet opening (12) is disposed close to the outlet opening (12) and the inner fixing point of the dividing strip (8) on the swivelling piston (6) is posed close to the inlet opening (11), remote from the outlet opening (12).

6. Swivelling piston displacer according to one of claims 1 to 5, **characterised in that** the dividing strip (8) comprises bead-like formations (15) which are preferably approximately round or rounded in cross-section on its attachment ends and fixing recesses which fit them are provided in the housing (4) and swivelling piston (1, 2, 3).

7. Swivelling piston displacer according to one of claims 1 to 6, **characterised in that** the bead-like fixing formations (15) on the dividing strip (8) project on opposite sides of the central longitudinal plane thereof and the dividing strip (8) is substantially S-shaped in longitudinal section.

8. Swivelling piston displacer according to one of claims 1 to 7, **characterised in that** the dividing strip (8) consists of flexible plastics and/or an elastomer and/or spring steel.

9. Swivelling piston displacer according to one of claims 1 to 8, **characterised in that** the two bending sections of the dividing strip are smaller in cross-section than the intermediate section (22).

10. Swivelling piston displacer according to one of claims 1 to 9, **characterised in that** the intermediate section (22) of the dividing strip (8) comprises a reinforcement, preferably a reinforcing insert (21) to increase the rigidity under compression in the connecting plane between the attachment ends.

11. Swivelling piston displacer according to one of claims 1 to 10, **characterised in that** the displacement housing (4) and/or the swivelling piston (6) comprise, along the circumferential path of the dividing strip (8), recesses for at least partially accommodating the dividing strip (8).

12. Swivelling piston displacer according to one of claims 1 to 11, **characterised in that** laterally adjacent to the swivelling piston (6) between at least one of its side walls and the housing (4) or a drive shaft guide (13) there is provided at least one seal (16) sealed around its circumference.

13. Swivelling piston displacer according to one of claims 1 to 12, **characterised in that** circumferential seals and/or bellows seals are provided as the seals (16).

14. Swivelling piston displacer according to one of claims 1 to 13, **characterised in that** the swivelling piston (6) has a central opening (17) for accommodating an eccentric bearing, preferably a roller bearing (18), which is in turn mounted on an eccentric pin (19) of the eccentric drive (7).

15. Swivelling piston displacer according to one of claims 1 to 14, **characterised in that** the swivelling piston displacer (2) is in the form of a compressor and **in that** the compressor preferably has at least one outlet valve (22).

16. Swivelling piston displacer according to one of claims 1 to 15, **characterised in that** it is part of a compressed-air motor and for this purpose at least two swivelling piston displacers (3, 3') arranged axially adjacent to one another are provided with swivelling pistons (6) preferably offset by 180° in the direction of rotation.

## Revendications

1. Dispositif de refoulement (1, 2, 3) à piston pivotant, avec un boîtier (4) de dispositif de refoulement dans lequel est prévue une chambre réceptrice (5) approximativement cylindrique pour un piston pivotant (6) approximativement cylindrique, de plus petit diamètre extérieur et monté excentriquement par rapport à la chambre réceptrice (5) sur un entraînement excentrique (7), piston qui forme entre sa paroi extérieure et la paroi intérieure de la chambre réceptrice (5) un espace intermédiaire approximativement en forme de croissant qui est divisé en une chambre de refoulement (9) et une chambre d'aspiration (10) par une entretoise séparatrice (8) disposée entre une ouverture d'admission (11) se trouvant dans le boîtier (4) et une ouverture d'évacuation (12), sachant que les points de fixation extérieur et intérieur de l'entretoise séparatrice (8), reliés d'une part au boîtier (4) et d'autre part au piston pivotant (6), sont disposés en étant décalés l'un par rapport à l'autre dans la direction périphérique du piston pivotant (6), et sachant que l'entretoise séparatrice (8) est constituée d'un matériau flexible, **caractérisé en ce que** l'entretoise séparatrice (8) présente, à proximité de ses deux extrémités de fixation, des parties de flexion et entre ces dernières une partie intermédiaire (22) plus rigide en flexion que les parties de flexion.

2. Dispositif de refoulement à piston pivotant selon la revendication 1, **caractérisé en ce que** l'entretoise séparatrice (8) suit le mouvement du piston sans un propre mouvement produisant une déformation élastique ou une friction, par un basculement du genre charnière.

3. Dispositif de refoulement à piston pivotant selon la revendication 1 ou 2, **caractérisé en ce que** le point de fixation extérieur de l'entretoise séparatrice (8) sur le boîtier (4), entre l'ouverture d'admission (11) et l'ouverture d'évacuation (12), et le point de fixation intérieur sont disposés en étant décalés en direction périphérique par rapport au point de fixation extérieur sur le piston pivotant (6) de telle sorte que l'entretoise séparatrice (8), en position d'application contre la paroi intérieure de la chambre réceptrice (5), recouvre l'ouverture d'admission ou d'évacuation (11, 12).

4. Dispositif de refoulement à piston pivotant selon l'une des revendications 1 à 3, **caractérisé en ce que** l'entretoise séparatrice (8), en position d'application contre la paroi intérieure de la chambre réceptrice (5), recouvre l'ouverture d'admission (11).

5. Dispositif de refoulement à piston pivotant selon l'une des revendications 1 à 4, **caractérisé en ce que** le point de fixation extérieur de l'entretoise séparatrice (8) sur le boîtier (4) du dispositif de refoulement est disposé entre l'ouverture d'admission (11) et l'ouverture d'évacuation (12), à proximité de l'ouverture d'évacuation (12), et le point de fixation intérieur de l'entretoise séparatrice (8) sur le piston pivotant (6) est disposé auprès de l'ouverture d'admission (11), loin de l'ouverture d'évacuation (12).

6. Dispositif de refoulement à piston pivotant selon l'une des revendications 1 à 5, **caractérisé en ce que** l'entretoise séparatrice (8) présente à ses extrémités de fixation des formations (15) du genre bourrelets, de préférence de section approximativement ronde ou arrondie, et **en ce que** des évidements de fixation adaptés à ces formations sont prévus dans le boîtier (4) et dans le piston pivotant (1, 2, 3).

7. Dispositif de refoulement à piston pivotant selon l'une des revendications 1 à 6, **caractérisé en ce que** les formations de fixation (15) du genre bourrelets de l'entretoise séparatrice (8) dépassent sur des côtés opposés de son plan médian longitudinal, et **en ce que** l'entretoise séparatrice (8) est réalisée approximativement en forme de S en coupe longitudinale.

8. Dispositif de refoulement à piston pivotant selon l'une des revendications 1 à 7, **caractérisé en ce que** l'entretoise séparatrice (8) est réalisée en matière plastique flexible et/ou en un élastomère et/ou en acier à ressorts.

9. Dispositif de refoulement à piston pivotant selon l'une des revendications 1 à 8, **caractérisé en ce que** les deux parties de flexion de l'entretoise séparatrice présentent une plus petite section que la partie intermédiaire (22).

10. Dispositif de refoulement à piston pivotant selon l'une des revendications 1 à 9, **caractérisé en ce que** la partie intermédiaire (22) de l'entretoise séparatrice (8) présente un renforcement, de préférence un insert d'armature (21) pour augmenter la rigidité en compression dans le plan de liaison entre les extrémités de fixation.

11. Dispositif de refoulement à piston pivotant selon l'une des revendications 1 à 10, **caractérisé en ce que** le boîtier (4) du dispositif de refoulement et/ou le piston pivotant (6) présentent, dans le développement périphérique de l'entretoise séparatrice (8), des évidements pour recevoir au moins partiellement l'entretoise séparatrice (8).

12. Dispositif de refoulement à piston pivotant selon l'une des revendications 1 à 11, **caractérisé en ce qu'**au moins un joint d'étanchéité (16) périphériquement fermé est prévu sur le côté du piston pivotant (6) entre au moins une des parois latérales de ce dernier et le boîtier (4) ou respectivement un guidage (13) d'arbre d'entraînement.

13. Dispositif de refoulement à piston pivotant selon l'une des revendications 1 à 12, **caractérisé en ce que** des joints d'étanchéité annulaires et/ou des joints d'étanchéité à soufflets sont prévus comme joints d'étanchéité (16).

14. Dispositif de refoulement à piston pivotant selon l'une des revendications 1 à 13, **caractérisé en ce que** le piston pivotant (6) présente une ouverture centrale (17) pour recevoir un palier excentrique, de préférence un palier à roulement (18), qui est lui-même monté sur un tourillon excentrique (19) de l'entraînement excentrique (7).

15. Dispositif de refoulement à piston pivotant selon l'une des revendications 1 à 14, **caractérisé en ce que** le dispositif de refoulement (2) à piston pivotant est réalisé sous forme de compresseur, et **en ce que** le compresseur possède de préférence au moins une soupape d'évacuation (22).

16. Dispositif de refoulement à piston pivotant selon l'une des revendications 1 à 15, **caractérisé en ce qu'**il fait partie d'un moteur à air comprimé, et **en ce qu'**il est prévu à cet effet au moins deux dispositifs de refoulement (3, 3') à piston pivotant disposés en juxtaposition axiale, avec des pistons pivotants (6) décalés de préférence de 180° dans la direction de rotation.
